# EUROPÄISCHE PATENTSCHRIFT

(11) **EP 3 025 316 B1**
(45) Veröffentlichungstag und Bekanntmachung des Hinweises auf die Patenterteilung: **28.08.2024**
(21) Anmeldenummer: 13840174.0
(22) Anmeldetag: 29.10.2013
(51) Int. Cl.: G08B 13/19, G08B 21/04, G08B 25/08, G08B 25/10, H04M 11/04

(54) **SICHERHEITSYSTEM MIT INTEGRIERTER NOTRUF-FUNKTION**
SECURITY SYSTEM HAVING INTEGRATED EMERGENCY CALLING FUNCTION
SYSTÈME DE SÉCURITÉ À FONCTION D'APPEL DE SECOURS INTÉGRÉE

(30) Priorität: 29.10.2012 EP 12007410; 29.10.2012 CH 21662012
(43) Veröffentlichungstag der Anmeldung: 01.06.2016
(73) Patentinhaber: Schori, Markus, 3013 Bern (CH)
(72) Erfinder: Schori, Markus, 3013 Bern (CH)
(74) Vertreter: Liebetanz, Michael
(86) Internationale Anmeldenummer: PCT/IB2013/059752
(87) Internationale Veröffentlichungsnummer: WO 2014/068480

(56) Entgegenhaltungen:
- EP-A2- 1 585 077
- WO-A1-2012/119903
- GB-A- 2 426 851
- JP-A- 2002 340 540
- US-A- 5 781 108
- US-A1- 2006 056 655
- US-A1- 2007 152 837
- US-A1- 2011 043 630
- ABUS GMBH & CO. KG: "ABUS Secvest IP Funkalarmzentrale Bedienungsanleitung", 2 March 2012 (2012-03-02), XP055380277, Retrieved from the Internet <URL:https://www.safetyline-erkes.de/app/download/5805114654/ABUS Secvest IP Zentrale.pdf> [retrieved on 20170609]

## Beschreibung

Die vorliegende Erfindung betrifft ein Sicherheitssystem mit integrierter Notruf-Funktion für eine Wohnung, ein Ein- oder Mehrfamilienhaus, oder aber auch für soziale Einrichtungen wie Heime oder Spitäler.

Solche Sicherheitssysteme mit Notruf-Funktion basieren meist auf einem Infrarot-Bewegungsmelder und einem Timer und werden beispielsweise eingesetzt, um älteren Menschen noch so lange wie möglich selbständiges Wohnen zu ermöglichen, ihnen jedoch im Falle eines Notfalles Hilfe zukommen zu lassen. Hierbei löst das Bewegungsmelder-Signal das Ablaufen eines voreingestellten Zeitintervalls in dem Timer aus, und wenn während dieses Zeitintervalls kein weiteres Bewegungsmelder-Signal hinzukommt, sprich eine zu lange Inaktivität des Bewohners stattfindet, dann löst das Verstreichen des in dem Timer voreingestellten Zeitintervalls das Absetzen eines Notrufes aus.

Um sicher zu funktionieren, müssen solche Sicherheitssysteme viele Voraussetzungen erfüllen und beispielsweise hinsichtlich der Bewegungserfassung möglichst exakt zwischen der Bewegung eines Menschen und derjenigen eines Haustieres oder beispielsweise einem Luftzug in einer Gardine unterscheiden. Grundsätzlich jedoch sind die verwendeten Bewegungsmelder nicht in der Lage, eine qualitative Unterscheidung der Bewegungsart zu leisten.

Um Fehlalarme zu vermeiden, wird in einem System zur Darstellung der Aktivität einer Person in der Patentveröffentlichung US 2007/0152873 A1 vorgeschlagen, eine Vielzahl von unterschiedlichen Sensoren wie z.B. Druck-, Kontakt-, Schliess-, Tür- und Schubladensensoren und auch Bewegungsmelder in das System zu integrieren und so die Sicherheit oder vielmehr die Verlässlichkeit auf das Signal zu erhöhen, welches den Timer und letztendlich den Notruf triggern soll.

Ein ähnlicher Ansatz wird in der EP 1 585 077 A2 verfolgt, indem Bewegungsmelder einen Prozessor triggern, der eine Abfrage nach einer weiteren Bewegungserfassung macht.

Nachteilig ist jedoch bei beiden Systemen, dass jede Bewegung oder jedes Sensorsignal eine Folge im System hat und zu keinem Zeitpunkt eine qualitative Erfassung oder Messung der signalerzeugenden Ursache erfolgt.

Ein weiterer Nachteil bekannter Sicherheitssysteme ist, dass sie relativ unwirtschaftlich sind, weil sie ständig mit der erforderlichen Betriebsspannung gespeist sein müssen.

Die Aufgabe der vorliegenden Erfindung ist, unter Vermeidung der oben aufgezeigten Nachteile ein Sicherheitssystem mit integrierter Notruf-Funktion zu stellen, bei dem die Erfassung einer Bewegung und die Energieversorgung optimiert sind. Ausserdem soll das Sicherheitssystem über die Notruf-Funktion hinaus zahlreiche weitere Funktionen umfassen.

Die Lösung der Aufgabe besteht zunächst in der Auswahl eines Bewegungserfassungs-Systems, das vorzugsweise mikroprozessorunterstützt ist und mittels mindestens eines Distanzsensors eine Distanzmessung vornimmt. Dieses System ist erfindungsgemäss in der Lage, eine Veränderung eines vorgegebenen Distanz-Sollwertes zu einem neuen Distanz-Istwert oder die Veränderung eines Distanz-Erst-Istwertes zu einem neuen Distanz-Zweit-Istwert zu erfassen und dadurch ein gerätinternes (Delta eines) Distanzmessungs-Signal(s) abzusetzen.

Gemäss einer einfachsten Basis-Ausgestaltungsvariante eines erfindungsgemässen Sicherheitssystems, das im Wesentlichen lediglich den Distanzsensor und einen Timer umfasst, wird das

Eine Installations- und Bedienungsanleitung zu einer Funkalarmzentrale der Firma ABUS offenbart das Absetzen des Alarms via Funk oder WLAN. Die Bewegungserkennung erfolgt jedoch mittels einer Netzwerkkamera und dieses wird wegen der Verletzung der Privatsphäre für die Überwachung von Spital- oder Heimbewohnern als nachteilig empfunden.

Die Patentschrift JP 2002-340540 offenbart ein Überwachungssystem mit einer Vielzahl von Distanzsensoren, die innerhalb eines kartesischen Koordinatensystems und mittels einer Hochgeschwindigkeits-Verarbeitung in der Lage sind, die Bewegung einer durchlaufenden Person zu erfassen. Dieses System ist von der Ausstattung und der Rechnerleistung sehr aufwändig.

In dem Patent US 5,781,108 wird ein automatisches Detektions- und Überwachungssystem beschrieben, bei dem mehrere Ultraschall-Bereichssensoren dafür eingesetzt werden, um beispielsweise eine 20-Fuß- oder eine 10-Fuß-Grenze zu definieren. Dieses sind aber fixe Voreinstellungen, die erstrecht lediglich zu einem Ja- oder Nein-Signal führen. Eine Messung der Distanz zum bewegten Objekt erfolgt nicht.

Die Aufgabe der vorliegenden Erfindung ist, unter Vermeidung der oben aufgezeigten Nachteile ein Sicherheitssystem mit integrierter Notruf-Funkton zu stellen, bei dem die Erfassung einer Bewegung zur Vermeidung von Fehlalarmen bei der Inaktivitätserfassung von Personen und die Energieversorgung optimiert sind. Außerdem soll das Sicherheitssystem über die Notruf-Funktion hinaus zahlreiche weitere Funktionen umfassen. Distanzmessungs-Signal des Distanzsensors dazu verwendet, den Timer einzuschalten.

Das Distanzmessungs-Signal kann jedoch vorzugsweise auch an einen in das Gerät integrierten Mikroprozessor bzw. Mikrocontroller weitergeleitet werden, in dem weiterhin erfindungsgemäss und gemäss einer bevorzugten Ausgestaltungsvariante ein Schwellenwert eingebbar ist. Dieser Schwellenwert ist vorzugsweise so eingestellt, dass erst dann, wenn der absolute Wert des Distanzmessungs-Signals ihn überschreitet, das Trigger-Signal an den Timer durch den Mikroprozessor ausgegeben wird.

Die Ermittlung des Schwellenwertes kann beispielsweise empirisch erfolgen und ist vorzugsweise auf allfällige spezielle örtliche Voraussetzungen adaptier- bzw. korrigierbar. Im Endeffekt jedenfalls besteht erfindungsgemäss eine durch den Mikroprozessor in Echtzeit erfolgende Unterscheidung zwischen geringfügigen, vernachlässigbaren Distanzmessungs-Signalen (Bewegung von Gegenständen, Haustieren etc.) und solchen, die zuverlässig auslösen sollen, weil beispielsweise eine Person durch den oder die Distanzsensoren erfasst worden ist.

Ein erfindungsgemässes Sicherheitssystem kann für die Distanzmessung einen oder mehrere Distanzsensoren umfassen, wobei alle gängigen Typen von Distanzsensoren in Betracht kommen. Es können licht- bzw. laserbasierte Signale ausgesandt werden, aber auch Infrarot- oder Terahertzstrahlung, Radio-, Mikrowellen oder Ultraschall. Kapazitive oder induktive Distanzmessungen kommen grundsätzlich auch in Betracht, auch wenn es schwieriger sein könnte, hierfür die erforderliche Spannungs- oder Energieversorgung vorzusehen. Eine weitere Möglichkeit der Distanzmessung kann mittels einer oder mehrerer elektronischen Kameras bzw. eines oder mehrerer CCDs erfolgen, die bzw. das die Parallaxen-Verschiebung bzw. die unterschiedlichen Stereobilder erfasst.

Wie bereits erwähnt, setzt vorzugsweise der Mikroprozessor dann, wenn der absolute Wert des Distanzmessungs-Signals den vorgegebenen Schwellenwert im Mikroprozessor übersteigt, ein Trigger-Signal ab, um den Timer einzuschalten. Vorzugsweise mittels des gleichen Mikroprozessors ist in diesem Timer ein bestimmtes Zeitintervall einstellbar, das nach dem Eingang des Distanzmessungs-Signals abzulaufen beginnt. Wenn das eingestellte Zeitintervall komplett abläuft, also die vermutete Inaktivität in dem betreffenden Raum verdächtig lange ist, dann setzt der Mikroprozessor ein sensorseitiges Alarmsignal ab. Wenn ein erneutes Distanzmessungs-Signal während dem begonnenen Ablauf des eingestellten Zeitintervalls eingeht, dann wird dieser Ablauf unterbrochen und es beginnt der Ablauf eines vollen neuen.

Das einstellbare Zeitintervall muss nicht fix sein, bevorzugt ist eine algorithmenbasierte dynamische Anpassung desselben, beispielsweise an Tag und Nacht, sodass z.B. nachts automatisch längere Zeitintervalle laufen.

Im erfindungsgemässen Sicherheitssystem ist dem mindestens einen Distanzsensor mindestens ein Bewegungsmelder vorgeschaltet. Mindestens der oder die Distanzsensoren und der oder die Bewegungsmelder sind vorzugsweise in einem gemeinsamen Gehäuse eines Gerätes untergebracht, das im Folgenden Sensorik-Gerät bezeichnet wird. Alle weiteren Module, der Mikrocontroller, das Notruf-Telefon, die Stromversorgung und sonstige Teile können grundsätzlich ebenfalls in dem Gehäuse des Sensorik-Gerätes angeordnet sein, oder aber auch in einem oder jeweiligen separaten, externen Gehäuse. Die letztere Anordnung kommt insbesondere dann in Betracht, wenn das Sicherheitssystem für ein ganzes Gebäude mit einer Vielzahl von Räumen oder Wohnungen ausgelegt sein soll und die Daten aller Sensorik-Geräte zentral gesammelt werden.

Der Bewegungsmelder kann grundsätzlich eine simple Lichtschranke sein oder aber beispielsweise ein passiver Infrarot-Sensor. Es kommen aber auch ultraschallbasierte Bewegungsmelder in Betracht, oder solche, die mit elektromagnetischen Wellen funktionieren (Radare, Dopplerradare oder auch sogenannte Bio-Radare, die darauf ausgelegt sind, auch kleinste Bewegungen einer Person zu erfassen, beispielsweise die Atmungsbewegungen oder den Herz- oder/und Pulsschlag einer verschütteten Person).

Der Bewegungsmelder benutzt erfindungsgemäss die Erfassung einer beliebigen Bewegung in dem Raum, in welchem er angeordnet ist, aber vorzugsweise lediglich nur, um ein Auslösesignal an den Mikroprozessor bzw. den Distanzsensor auszugeben. Eine qualitative Erfassung der Art der Bewegung durch den Bewegungsmelder unterbleibt und erfolgt erst durch die Distanzmessung. Dieser Aufbau ist bevorzugt, es wäre aber auch möglich, beide Signale (Distanz und Bewegung) auszuwerten.

Um trotzdem bereits mittels des Bewegungsmelders eine zuverlässige Sensitivität, aber auch eine gewisse Selektivität zu erreichen, ist es bevorzugt, ein erfindungsgemässes Sicherheitssystem mit einem Bewegungsmelder auszustatten, der von seiner geometrischen Definition her und allfälligen optischen Elementen vorzugsweise in approximativer Schalterhöhe in einem Bereich von 0.5 bis 1.5 m, vorzugsweise ca. 1.1 m angeordnet ist und weiterhin vorzugsweise jeweils einen Öffnungswinkel in einem Bereich von 5 bis 90 Grad, vorzugsweise ca. 30 Grad sowohl für einen horizontalen, als auch für einen vertikalen Erfassungsbereich aufweist. Die Nennreichweite für den Bewegungsmelder liegt vorzugsweise in einem Bereich von 0.5 bis 10 m und beträgt vorzugsweise 2.0 m. Die Nennreichweite des Distanzsensors kann geringer sein und liegt vorzugsweise in einem Bereich von 0.5 bis 8 m und beträgt vorzugsweise 1.3 m.

Davon ausgehend, dass die durchschnittliche Geschwindigkeit eines Fussgängers zwischen ca. 1.8 km/h (= 0.5 m/s; bei älteren Menschen oder Gehbehinderten) und ca. 6.5 km/h (= 1.8 m/s) betragen kann, liegt die bevorzugte Geschwindigkeitserfassung, in denen der Bewegungsmelder hinsichtlich seiner Leistungsfähigkeit vorzugsweise anspricht, in einem Bereich von 0.1 bis 3 m/s und beträgt vorzugsweise 0.5 m/s. Auf diese Weise ist eine sichere Erfassung einer Person gewährleistet, ein schneller vorbeilaufendes oder -springendes Haustier oder gar eine vorbeifliegende Fliege wird jedoch nicht erfasst.

Die Stromversorgung des Distanzsensors - und vorzugsweise auch des Mikroprozessors - ist an das Auslösesignal des Bewegungsmelders gekoppelt, d.h., dass der Distanzsensor - und vorzugsweise auch der Mikroprozessor - nicht ständig mit Strom versorgt ist, sondern nur dann, wenn er durch das Auslösesignal des Bewegungsmelders in Funktion gesetzt wird. In diesem Zusammenhang ist es konsequent, einen möglichst stromsparenden Bewegungsmelder auszusuchen und mit dessen Hilfe lediglich ein das Sicherheitssystem einschaltendes bzw. "scharf" machendes Detektionssignal zu verwenden.

Zusätzlich dazu ist es bevorzugt, für den Bewegungsmelder einen Energiesparmodus vorzusehen, aus dem er dann in einen Normalspannungsmodus wechselt, wenn eine Bewegung registriert wird oder die Zeit des Intervalls überschritten wird.

Es ist des Weiteren bevorzugt, dass mittels des Mikroprozessors oder/und eines Dreh-, Dreh-Schiebe-Schalters oder DIP-Schalters unterschiedliche Zeitintervalle manuell einstellbar sind, zusätzlich zu einer weiterhin vorzugsweise angeordneten Ethernet- oder KNX-Schnittstelle. Weiterhin vorzugsweise sind fix voreingestellte Zeitintervalle auswählbar, je nach dem Raum, in dem die Distanzmessung erfolgen soll, beispielsweise ein Zeitintervall Schlafzimmer, ein Zeitintervall Wohnzimmer oder ein Zeitintervall Badezimmer. Des Weiteren ist es vorgesehen, dass die Einstellmöglichkeit des Zeitintervalls mechanisch oder/und elektronisch gegen zufälliges Verstellen gesichert ist.

Optional kann die Einstellung des Zeitintervalls oder die Bedienung aller sonstigen Funktionen eines erfindungsgemässen Sicherheitssystems auch mit einer Fernbedienung erfolgen, wobei beispielsweise Infrarot- oder Funkfernbedienungen in Betracht kommen, mit entsprechenden Empfängern an einem Gerät, das mindestens den Mikrocontroller umfasst. Die Funktion einer Fernbedienung können auch Smartphones, Laptops, PCs und Tablets übernehmen, sofern eine Ethernet-Schnittstelle oder ein Modem oder ein Funksender vorgesehen ist.

Weiterhin vorzugsweise umfasst ein erfindungsgemässes Sicherheitssystem ein Kommunikationsmodul für systemexterne Kommunikation. Dieses kann ein bidirektionales GSM-, KNX- oder ZIGBee, oder Serielles, oder Paralleles oder TCPIP- oder Ethernet- oder Token-Ring-basiertes Interface sein, mit den gängigen Kommunikationsprotokollen 6Lowpan, TCPIP, MQTT, usw. oder mehrere oder alle Kommunikationsarten umfassen. Die Einstellung des Zeitintervalls, aber auch die Auslösung und Überwachung sämtlicher Funktionen des Sicherheitssystems können auf diese Weise auch von extern erfolgen.

Für sämtliche Konfigurationsmodi eines erfindungsgemässen Sicherheitssystems ist es mittels einer Timeout-Schaltung vorgesehen, dass es bei zu langem Konfigurationsbetrieb oder bei fehlenden Bestätigungseingaben automatisch in die ursprüngliche Konfiguration und den Normalbetrieb zurückfällt, welcher der ursprünglichen Konfiguration entspricht.

Bei einem erfindungsgemässen Sicherheitssystem sind vorzugsweise entsprechende Schalter und eine entsprechende Software für das Umschalten des Sicherheitssystems in einen Abwesenheits- bzw. Ferienmodus vorgesehen. In diesem Modus sind der oder die Distanzsensoren oder der oder die Bewegungsmelder oder alle Sensoren deaktiviert und vorzugsweise auch der oder die Timer. Um das Sicherheitssystem nach Rückkehr aus der Abwesenheit oder den Ferien wieder in den Normalbetrieb zu aktivieren, können einerseits Anzeigen vorgesehen sein, die vorzugsweise sowohl akustisch, als auch optisch zyklisch anzeigen, dass das Sicherheitssystem im Abwesenheits- bzw. Ferienmodus ist. Dadurch wird die zurückgekehrte Person darauf hingewiesen, dass sie das Sicherheitssystem wieder einschalten muss.

Andererseits kann es vorgesehen sein, mindestens den oder die Bewegungsmelder mit einer Ruhemodus-Spannung zu speisen und so das Sicherheitssystem automatisch bei einer Bewegungserfassung aus dem Abwesenheits- bzw. Ferienmodus wieder in den Normalbetrieb "hochzufahren". Für eine Ausgestaltungsvariante eines erfindungsgemässen Sicherheitssystems mit so einer automatischen Rückschaltung aus dem Abwesenheits- bzw. Ferienmodus ist es vorgesehen, dass die akustischen und optischen Anzeigen für eine bestimmte Zeitdauer ein quittierbares Warnsignal abgeben. Auf diese Weise ist gewährleistet, dass eine Reinigungskraft oder ein die Blumen giessender Nachbar darauf hingewiesen wird, das Sicherheitssystem nach Erledigung seiner Arbeit wieder in den Abwesenheits- bzw. Ferienmodus zu schalten.

Die Umschaltung in den Abwesenheits- bzw. Ferienmodus erfolgt vorzugsweise mit einer timerunterstützten Zeitverzögerung, damit eine Bewegung der sich entfernenden Person nicht bereits als ein Rückschaltungssignal in den Normalmodus interpretiert wird.

Nicht nur das oben beschriebene Warnsignal ist vorzugsweise mittels eines Bestätigungsschalters quittierbar, sondern auch alle anderen Alarmsignale des Sicherheitssystems, sowohl das sensorseitige Alarmsignal, als auch das telefonseitige, sprich dem tatsächlichen Absetzen des Notrufs. Diese Funktion ist für das Abstellen allfälliger Fehlalarme vorgesehen, aber auch für das Abstellen des Alarms, nachdem das Rettungspersonal eingetroffen ist.

Des Weiteren sind bei einem erfindungsgemässen Sicherheitssystem Schalter und entsprechende Software vorgesehen, um einen Testalarm auszulösen, sowohl für den externen telefonseitigen bzw. netzwerseitigen Alarm, als auch für den internen sensorseitigen. Die letztere Testfunktion ist vorzugsweise mit einer Zeitraffer-Schaltung des Timers kombinierbar, sodass nicht das Verstreichen des gesamten eingestellten Inaktivitäts-Zeitintervalls abgewartet werden muss.

Ein erfindungsgemässes Sicherheitssystem führt im Normalbetrieb, ebenfalls timerunterstützt, automatisch und zyklisch einen Selbsttest des Bewegungsmelders, des Distanzsensors, des Timers, der Software und des Notruf-Telefons durch. Die Selbsttest-Funktion ist vorzugsweise so eingerichtet, dass die Daten eines fehlerhaften Selbsttests oder mindestens die Tatsache, dass ein Selbsttest fehlerhaft verlief, als Fehlerprotokoll in einem Fehlerspeicher ablegbar ist. Dieser Fehlerspeicher ist weiterhin vorzugsweise mittels eines externen Diagnosegeräts auslesbar, das an einem Diagnoseanschluss anschliessbar ist, der wiederum vorzugsweise an demjenigen Gehäuse angeordnet ist, in dem der Mikrocontroller untergebracht ist. Des Weiteren wird der Zustand des Fehlerspeichers vorzugsweise am Gehäuse des Sicherheitssystems bzw. des Mikrocontrollers optisch oder akustisch angezeigt.

Der abgespeicherte Fehler dient weiterhin erfindungsgemäss auch dafür, bei einem darauffolgenden, erneuten fehlerhaften Selbsttest einen Notruf abzusetzen, vorzugsweise mit einer Kennung, dass es sich um einen Technik-Notfall und keinem Personen-Notfall handelt. Wenn der darauffolgende oder aus Gründen der Redundanz mehrere der folgenden Selbsttests fehlerfrei verlaufen sind, dann kann es optional vorgesehen sein, dass der abgespeicherte Fehler automatisch gelöscht wird.

Die internen Schaltungen und die Software sind vorzugsweise so konfiguriert bzw. separiert, dass die automatischen Selbsttests keine Unterbrechung des Normalbetriebs verursachen können. Es ist lediglich eine optische oder akustische Anzeige vorgesehen, welche die gerade stattfindende Durchführung des Selbsttests anzeigt. Des Weiteren ist es vorgesehen, dass nach jedem Neustart automatisch ein Selbsttest startet, beispielsweise bei Inbetriebnahme und nach einem Batterie- oder Akkuwechsel oder Stromunterbruch.

Wie bereits erwähnt, umfasst ein erfindungsgemässes Sicherheitssystem zumindest ein GSM-, und ein Ethernet/WLAN Kommunikationsmodul

Die Telefon-Einheit ist vorzugsweise in der Lage, erfolglos z.B. auf einem Anrufbeantworter eingegangene Anrufe zu erkennen, beispielsweise indem ein Bestätigungssignal lesbar ist.

Zur Erhöhung der Übertragungssicherheit zwischen dem jeweiligen systeminternen Kommunikationsmodul und dem Notruf-Telefon kann im Falle einer Simplex-Verbindung eine TimerSchaltung angeordnet sein, die eine redundante Wiederholung des sensorseitigen Alarms an das Notruf-Telefon so lange in Gang setzt, bis eine Quittierung am Notruf-Telefon erfolgt.

Ein erfindungsgemässes Sicherheitssystem kann am Stromnetz angeschlossen sein, weist jedoch vorzugsweise eine Stromversorgung mittels eines oder mehrerer Akkus oder mittels einer oder mehrerer Batterien auf. Weiterhin erfindungsgemäss ist in dem Sicherheitssystem eine Schaltung zum Beispiel mit einem Spannungsregler bzw. -detektor angeordnet, welche die Akku- oder Batteriespannung überwacht. In dieser Schaltung ist eine Mindestspannung als Schaltschwelle eingebbar, wobei bei einer Annäherung an den eingegebenen Mindestspannungs-Wert oder Unterschreitung desselben der oder die Timer zur Absetzung eines Alarms geschaltet werden. Dem Absetzen des Alarms ist vorzugsweise eine optische und später akustische Warnsignal-Gebung vorgeschaltet, die ca. 2-3 Tage vorher erfolgt. Des Weiteren ist vorzugsweise ein Schalter angeordnet, mittels dessen der Kunde die Möglichkeit hat, das Warnsignal einmalig um ca. 12 Stunden zu "stunden", beispielsweise für den Fall, dass die Spannungs-Unterschreitung nachts passiert.

Optional kann es vorgesehen sein, die Funktion der Spannungsüberprüfung ebenfalls an den Timer zu koppeln. Auf diese Weise können Spannungsschwankungen, welche die Schaltschwelle nur kurzzeitig unterschreiten, noch keinen Alarm auslösen, sondern nur solche, die sie über einen einstellbaren Zeitraum unterschreiten.

Sowohl der sensorseitige, quasi gerät- bzw. systeminterne Alarm, als auch der telefonseitige Notfall-Alarm, haben weiterhin erfindungsgemäss eine Voralarm-Vorstufe, die dem Kunden oder Servicepersonal eine Quittier- bzw. Interventionsmöglichkeit gibt. Hierfür sind an dem Gerät vorzugsweise für den jeweiligen Alarm optische und akustische Signalgeber angeordnet und jeweils eine entsprechende Direkttaste, die den jeweiligen Alarm unverzüglich stoppt. Diese Direkttaste kann mit einer mechanischen Sperre gesichert sein. Für die Quittier- bzw. Interventionsmöglichkeit ist vorzugsweise eine Schaltung zu dem Timer angeordnet, die den Ablauf eines Zeitintervalls startet, innerhalb dessen der Voralarm quittierbar ist. Wenn dieses Zeitintervall ohne Quittierung abläuft, dann wird der vollwertige sensor- oder telefonseitige Alarm geschaltet.

Ein erfindungsgemässes Sicherheitssystem umfasst vorzugsweise mindestens einen nichtflüchtigen Speicher für das Abspeichern der funktions- bzw. systemrelevanten Daten wie zum Beispiel dem eingestellten Zeitintervall, Konfigurationsdaten des Distanzsensors und des Bewegungsmelders, der Kommunikations-Schnittstellen, des Notruf-Telefons, der Alarmabfolgen usw.

Die Gehäuseteile eines erfindungsgemässen Sicherheitssystems sind vorzugsweise aus Kunststoff oder aber auch aus Metall ausgeformt und so ausgestaltet, dass sie der Schutzklasse IP 20 genügen, vorzugsweise jedoch mindestens der Schutzklasse IP 24 (spritzwassergeschützt in feuchten Räumen). Das Gehäuse kann eine Oben-Unten-Markierung aufweisen, sodass der Monteur einen Montagehinweis bekommt und ein allfälliges Batteriefach nicht oberhalb der Elektronik anordnet. Das Batteriefach bildet vorzugsweise eine Wanne aus, die das Austreten von Batterieflüssigkeit verhindert. Des Weiteren weist das Gehäuse vorzugsweise eine Fläche oder Kantenpaare aus, an welche bei der Montage zur exakten Ausrichtung der Sensoren eine Wasserwaage anlegbar ist. Des Weiteren ist das Gehäuse vorzugsweise so abgerundet aufgebaut, dass Dinge des täglichen Gebrauchs, wie z.B. Schlüssel, Portemonnaies, Kopfbedeckungen, Handschuhe oder Schals nicht oder nur sehr schwer darauf abgelegt werden können.

Die Gehäuseteile, aber auch die Schnittstellen und nicht zuletzt die Software, will heissen die gesamte Architektur eines erfindungsgemässen Sicherheitssystems ist vorzugsweise modular aufgebaut, sodass eine Basis-Variante nach Kundenwünschen konfigurier- oder erweiterbar ist und/oder Einzelkomponenten austauschbar sind.

Die Software eines erfindungsgemässen Sicherheitssystems verfügt vorzugsweise über eine timergesteuerte Update-Funktion.

Die systeminternen, aber insbesondere die systemexternen bidirektionalen Kommunikationsmodule sind vorzugsweise um Schnittstellen für beliebige weitere Funktionen eines erfindungsgemässen Sicherheitssystems erweiterbar. Hierbei kommt der Eingang und die Verarbeitung von unterschiedlichen Sensorsignalen in Betracht, wie z.B. einem Sensorsignal vom Türschloss der Eingangstüre (offen / geschlossen / abgesperrt), gebäudetechnischen Sensorsignalen (Licht / Heizung / Fenster / Storen / Elektro-Schalt- und Sicherungstafel), Sensorsignalen des Küchenherdes (an / aus / kein Gefäss auf eingeschalteter Herdplatte), Sensorsignal von einem Überlaufschutz der Badewanne, Sensorsignalen den Gesundheitszustand betreffend (Herzfrequenz / Puls / Blutdruck u.a.) sowie einem Sensorsignal einer Kamera oder eines Scanners, die optisch beispielsweise das Belegungsbild der Fächer einer Tablettenschachtel mit der vorbereiteten Medikation erfasst und mit einem gespeicherten Bild abgleicht.

Das erfindungsgemässe Sicherheitssystem weist einen Distanzsensor und einen vorgeschalteten Bewegungsmelder auf und ist mit allen bisher beschriebenen Zusatzmerkmalen und -funktionen ausgestattet, wobei keine Notruf-Telefoneinheit mehr vorgesehen ist, sondern ein GSM-Modul, das eine Notruf-SMS versendet.

Es handelt sich bei dem erfindungsgemässen cherheitssystem insofern um ein System, als dass das Sensorik-Gerät als eigenständiges Gerät autark ist und nur noch einer externen Empfangs- bzw. Eingabeeinheit bedarf, wie beispielsweise eines Smartphones.

Die Notruf-SMS kann an eine Zentrale, aber auch nur an eine Person gesendet werden, z.B. an eine bestimmte Pflegeperson oder an eine Person des Vertrauens oder an einen Verwandten.

Darüber hinaus ist beim erfindungsgemässen Sicherheitssystem mit eienm GSM-Modul ein Kommunikationsmodul vorgesehen, das mindestens ein Ethernet/WLAN-Modul umfasst.

Mittels eines Ethernet/WLAN-Moduls, vorzugsweise mit einer zugewiesenen IP-Adresse, ist eine Fernwartung des Sicherheitssystems einfach realisiert und auch die Möglichkeit von Updates einfach gelöst. Ohne dass das Sensorik-Gerät selber eine Uhr mit Kalenderfunktion haben müsste, kann mittels des Ethernet/WLAN-Moduls die Datums- und Uhrzeit-Information an das Sensorik-Gerät gelangen. KNX, Token Ring und ZigBee haben auch die Möglichkeit, Datum und Uhrzeit zu übertragen.

Darüber hinaus wäre auch die Integration eines Voice-Over-IP-Moduls möglich und des Weiteren eines GPS-Moduls. Mit Letzterem müsste man den jeweiligen Standort des Sensorik-Gerätes nicht mehr eingeben, sondern es wäre in der Lage, im Sinne eines personalisierten Sensorik-Gerätes an jedem beliebigen Standort der Welt die immer gleichen persönlichen eingestellten Funktionen beizubehalten, beispielsweise auch an einem Feriendomizil.

Weiterhin erfindungsgemäss ermöglicht ein Ethernet/WLAN-Modul eine einfache und vor allem kabellose Konfiguration eines Netzwerkes von mehreren Sensorik-Geräten, beispielsweise innerhalb einer Wohnung, aber auch für bestimmte Bereiche eines Heimes oder Spitals.

Des Weiteren wäre es mittels des Ethernet/WLAN-Moduls möglich, einem oder eben auch mehreren Sensorik-Geräten eines Netzwerkes unterschiedliche Funktionen zuzuweisen. So könnte beispielsweise einem Sensorik-Gerät zugewiesen werden, nicht die Inaktivität, sondern die Aktivität einer Person zu erfassen.

Auf diese Weise wäre es möglich, vorzugsweise durch eine Lernfähigkeit unterstützt, ein Tages-, Wochen-, Monatsoder auch Jahresprofil der Person zu erstellen. Fixe, sich wiederholende Abläufe oder fixe, sich wiederholende Termine könnten von dem Sensorik-Gerät erkannt werden und so besipielsweise die händische Umschaltung in den Abwesenheits- bzw. Ferienmodus obsoleth machen.

Das erfindungsgemässe Sicherheitssystem mit einem GSM- und WLAN-Modul betreffend, kann auch eine Alarmauslösung durch Spracherkennung realisiert sein. Dieses mittels eines Mikrofons und einer vorzugsweise lernfähigen und weiterhin vorzugsweise personalisierbaren Spracherkennungs-Software, vorzugsweise zusätzlich durch Schlüsselwörter gesichert.

Eine weitere Ausgestaltungsvariante eines erfindungsgemässen Sicherheitssystems mit einem GSM- und WLAN-Modul ist mittels eins eingebauten Empfängers als ein Gateway für weitere Alarmierungskomponenten ausgelegt. Dieses können alle erdenklichen, zur Abgabe eines Alarms fähigen Geräte sein, wie beispielsweise ein Armbandsender, ein Medaillon, ein Notrufkissen etc., und andere Geräte, die beispielsweise über eine Leitung oder Funk ihren Alarm an das erfindungsgemässe Sicherheitssystem senden.

Ebenfalls eine Art Gateway stellt eine weitere Ausgestaltungsvariante eines erfindungsgemässen Sicherheitssystems dar, bei der eine Gegensprechfunktion realisiert ist. Hierfür hat das Sensorik-Gerät eine interne Telefonfunktion mit einer Freisprechverbindung, sodass ein telefonischer Notruf oder eine Notruf-SMS gegengecheckt werden kann, sofern die Person nicht verunfallt ist und es durch Sprache bestätigen kann oder verunfallt ist, aber noch sprechen kann und dieses wiederum bestätigt oder verunfallt ist, daheim sein muss und aber auch nicht mehr sprechen kann.

Die Stromversorgung eines erfindungsgemässen Sicherheitssystems betreffend, sind grundsätzlich autarke Batterieversorgungen bevorzugt, um Stromkabel zu vermeiden. Falls ein Ethernet-Anschluss vorgesehen ist, so kann auch an eine PoE (Power over Ethernet)-Stromversorgung gedacht werden. Den Strombedarf des WLAN-Moduls betreffend, ist ein sogenanntes Low-Power-WLAN bevorzugt, das beispielsweise in einem Bereitschaftsmodus nur periodisch und reduziert sendet und sich erst bei einer Anforderung auf die volle Sendeleistung hochfährt. Weiterhin die Stromversorgung eines erfindungsgemässen Sicherheitssystems betreffend, kommen noch Induktionsschleifen in Betracht, die beispielsweise an der gegenüberliegenden Mauerseite eines Nassraumes oder eines Eingangsbereiches angeordnet sind.

Die vorliegende Anmeldung offenbart ein Verfahren zur Erfassung der Inaktivität in einem oder mehreren Räumen und einem Absetzen eines Notrufes nach Verstreichen eines voreingestellten Zeitintervalls mit einem wie offenbarten Sicherheitssystem, mit folgenden grundsätzlichen Verfahrensschritten:
a) - Erfassen einer Bewegung mittels eines Bewegungsmelders;
b) - Einschalten eines Distanzsensors bei einer erfassten Bewegung;
c) - Durchführen einer Distanzmessung zu dem bewegten Objekt oder bewegten Person und Weiterleiten eines Distanzmessungs-Signals an einen Mikroprozessor;
d) - Abgleichen des Distanzmessungs-Signals mit einem vorgegebenen Schwellenwert;
e) - Einschalten eines Timers bei Überschreiten des Schwellenwerts;
f) - Absetzen eines sensorseitigen Alarms bei Verstreichen eines vorgegebenen Zeitintervalls des Timers;
g) - Auslösen eines telefonseitigen Alarms durch Einschalten eines Notruf-Telefons.

Die vorliegende Anmeldung offenbart ein zweites Verfahren zur Erfassung der Inaktivität oder Aktivität einer Person in einem oder mehreren Räumen und einem Versenden einer Notruf-SMS nach Verstreichen eines voreingestellten Zeitintervalls mit einem wie offenbarten Sicherheitssystem, mit folgenden grundsätzlichen Verfahrensschritten:
a') - Erfassen einer Bewegung mittels eines Bewegungsmelders;
b') - Einschalten eines Distanzsensors bei einer erfassten Bewegung;
c') - Durchführen einer Distanzmessung zu dem bewegten Objekt oder bewegten Person und Weiterleiten eines Distanzmessungs-Signals an einen Mikroprozessor;
d') - Abgleichen des Distanzmessungs-Signals mit einem vorgegebenen Schwellenwert;
e') - Einschalten eines Timers bei Überschreiten des Schwellenwerts;
f') - Absetzen eines sensorseitigen Alarms bei Verstreichen eines vorgegebenen Zeitintervalls des Timers;
g') - Versenden einer Notruf-SMS durch Einschalten eines GSM-Moduls.

Eine erfindungsgemässes Sicherheitssystem bringt folgende Vorteile:
- Die Bewegungserfassung erfolgt nicht nur an und für sich bzw. quantitativ durch den Bewegungssensor, sondern qualitativselektiv durch den Distanzsensor.
- Die Stromversorgung ist optimiert.
- Es ist besser an örtliche und individuelle Gegebenheiten anpassbar.
- Es ist von extern überwach- und steuerbar.
- Es verfügt über einen Abwesenheits- bzw. Ferienmodus.
- Die Alarmsignale haben eine quittierbare Vorstufe.
- Es verfügt über eine Selbsttest-Funktion, die den Normalbetrieb nicht unterbricht.
- Die Installation und der Betrieb sind so optimiert, dass benachbarte Sicherheitssysteme oder Signale keine Berücksichtigung finden.
- Es verfügt über eine Spannungsüberwachung.
- Es ist modular aufgebaut und somit gut erweiter- oder reparierbar.
- Es ist für den Eingang und die Verarbeitung von vielen weiteren Sensorsignalen ausgelegt, wie z.B. gebäude-, sicherheitstechnischen und individuell-gesundheitlichen Signalen.
- Ein erfindungsgemässes Sicherheitssystem ist autark und versendet Notruf-SMSes an eine Zentrale oder eine Person.
- Ein erfindungsgemässes Sicherheitssystem mit einem Ethernet/WLAN-Modul verfügt über eine einfache Fernwartungs- und Update-Funktion.
- Ein erfindungsgemässes Sicherheitssystem mit einem Ethernet/WLAN-, KNX-, ZigBee-, GMS- oder/und Token-Ring-Modul kann ein Netzwerk von mehreren Sensorik-Geräten umfassen, denen unterschiedliche Funktionen zugewiesen werden können.
- Ein erfindungsgemässes Sicherheitssystem mit einem Ethernet/WLAN-, KNX-, ZigBee-, GMS-, oder/und Token-Ring-Modul kann Tages-, Wochen-, Monats- oder Jahresprofile einer Person erstellen und fixe, sich wiederholende Abwesenheiten erkennen.

Weitere oder vorteilhafte Ausgestaltungen eines erfindungsgemässen Sicherheitssystems bilden die Gegenstände der abhängigen Ansprüche.

Die Bezugszeichenliste ist Bestandteil der Offenbarung.

Anhand von Figuren wird die Erfindung symbolisch und beispielhaft näher erläutert. Die Figuren werden zusammenhängend und übergreifend beschrieben. Sie stellen schematische und beispielhafte Darstellungen dar und sind nicht massstabsgetreu, auch in der Relation der einzelnen Bestandteile zueinander nicht. Gleiche Bezugszeichen bedeuten das gleiche Bauteil, Bezugszeichen mit unterschiedlichen Indices geben funktionsgleiche oder ähnliche Bauteile an.

Es zeigen dabei
Fig. 1 eine schematische Darstellung einer beispielhaften Ausgestaltungsvariante eines erfindungsgemässen Sicherheitssystems;
Fig. 2 eine schematische Darstellung in Seitenansicht einer beispielhaften Anordnung der Sensorik eines erfindungsgemässen Sicherheitssystems;
Fig. 3 eine schematische Darstellung in Draufsicht der beispielhaften Anordnung der Sensorik des erfindungsgemässen Sicherheitssystems aus der Fig. 2 und
Fig. 4 eine schematische Darstellung einer weiteren, beispielhaften Ausgestaltungsvariante eines erfindungsgemässen Sicherheitssystems mit einem WLAN-Modul.

In der Fig. 1 ist eine beispielhafte Ausgestaltungsvariante eines erfindungsgemässen Sicherheitssystems 100 schematisch dargestellt. Das Sicherheitssystem 100 umfasst einen Infrarot-Bewegungsmelder 1 und einen Distanzsensor 2, die zusammen eine Sensorik 200 bilden. Der Infrarot-Bewegungsmelder 1 ist mit einer Verbindungsleitung 3 zu einem Analog-Digital-Anschluss 8 mit einem Bewegungsmelder-Interface 11 verbunden, das des Weiteren einen digitalen Ausgang 9 und einen digitalen Eingang 10 umfasst. An dem digitalen Ausgang 9 ist eine Testleitung 4 für Tests des Infrarot-Bewegungsmelders 1 angeschlossen. An dem digitalen Eingang 10 ist eine Interruptsignal-Leitung 5 angeordnet.

Der Distanzsensor 2 ist an ein Distanzsensor-Interface 14 angeschlossen, mittels einer Verbindungsleitung 6 zu einem Analog-Digital-Anschluss 12 und einer Einschaltleitung 7 von einem digitalen Ausgang 13. Das Bewegungsmelder-Interface 11 und das Distanzsensor-Interface 14 sind an einem Mikrocontroller 15 angeordnet. Durch die beschriebenen Anschlüsse und Komponenten ist gewährleistet, dass der Distanzsensor 2 erst nach einem Signal des Infrarot-Bewegungsmelders 1 einschaltbar und wenn dieses der Fall ist, der Infrarot-Bewegungsmelder 1 wieder ausschaltbar ist.

Das Sicherheitssystem 100 umfasst des Weiteren einen Timer 16 sowie ein Test-Interface 18 mit einer UART-Schnittstelle 17. Die dargestellte Ausgestaltungsvariante eines erfindungsgemässen Sicherheitssystems 100 umfasst weiterhin ein durch den Mikrocontroller 15 gesteuertes simples Kommunikations-Interface 19.

Wenn von dem Distanzsensor 2 über die Verbindungsleitung 6 bzw. den Analog-Digital-Anschluss 12 des Distanzsensor-Interfaces 14 ein Distanzmessungs-Signal DmS an den Mikrocontroller 15 gelangt, so wird der Timer 16 getriggert bzw. zurückgesetzt.

Die dargestellte Ausgestaltungsvariante eines erfindungsgemässen Sicherheitssystems 100 umfasst des Weiteren ein komplexes Kommunikations-Interface 29, das über einen digitalen Ausgang 30 und eine Einschaltleitung 31 ein Kommunikationsmodul 36 einschalten kann. Das dargestellte Kommunikationsmodul 36 beherrscht GSM-, KNX- und Ethernet-Kommunikation, es sind jedoch auch einzelne, separate Kommunikationsmodule für jede Übertragungsart möglich. Das Kommunikationsmodul 36 und das komplexe Kommunikations-Interface 29 sind des Weiteren über eine Testleitung 33 zu einem Analog-Digital-Anschluss 32 und eine permanente Verbindungsleitung 35 zu einer UART-Schnittstelle 34 verbunden.

Das Sicherheitssystem 100 umfasst des Weiteren eine Alarmausgabe-Schnittstelle 37, die ein Alarmsignal AS über einen digitalen Ausgang 38 und eine Verbindungsleitung 39 an eine Alarmeinheit 40 ausgibt. Die Alarmeinheit 40 kann sowohl akustische, als auch optische Alarmeinrichtungen umfassen.

Ein Hinweissignale-Interface 41 gibt Hinweissignale HS aus, wie beispielsweise den Hinweis betreffend, dass eine Detektion stattgefunden hat oder dass sich das Sicherheitssystem 100 im Abwesenheits- bzw. Ferienmodus befindet oder dass gerade ein Selbsttest stattfindet oder dass ein Selbsttest fehlgeschlagen ist oder dass sich das Sicherheitssystem gerade in einem Konfigurationsmodus befindet. Diese Hinweissignale HS werden über mindestens einen digitalen Ausgang 42 des Hinweissignale-Interfaces 41 und eine Verbindungsleitung 43 an eine Signalisationseinrichtung 44 wie z.B. ein Display oder eine Anordnung von Leuchten geleitet.

Die dargestellte Ausgestaltungsvariante eines erfindungsgemässen Sicherheitssystems 100 umfasst des Weiteren ein Benutzereingabe-Interface 45 mit mindestens einem digitalen Eingang 46 und einer Verbindungsleitung 47, in das Steuer- bzw. Schaltsignale SS durch einen Benutzer oder technisches Servicepersonal über eine Steuer- und Schalteinheit 48 eingebbar sind.

Eine Spannungsüberwachung 49 ist mittels einer Verbindungsleitung 50 an einem Analog-Digital-Anschluss 51 angeschlossen.

Eine Energieversorgung 52 versorgt alle Komponenten des Sicherheitssystems 100, die mit einem Sternchen gekennzeichnet sind. Somit sind die entsprechenden Stromleitungen lediglich symbolisch durch einen Stromausgang 53 dargestellt.

Die Fig. 2 zeigt ebenfalls schematisch und in Seitenansicht eine beispielhafte Anordnung einer Sensorik 200a eines erfindungsgemässen Sicherheitssystems 100a, die einen Bewegungsmelder 1a und einen Distanzsensor 2a in einem Gehäuse G umfasst. Die Sensorik 200a bzw. das annähernde Zentrum des Gehäuses G ist an einer Wand W vorzugsweise in einer Montagehöhe MH von 1.1 m angeordnet.

Eine Bewegungserkennung BE durch den Bewegungsmelder 1a erfolgt in einem Öffnungswinkel Öw₁ von ca. 30 Grad und ergibt somit in einer Bewegungserkennungs-Nennreichweite NRw_{BE} von ca. 2.0 m einen vertikalen Erfassungsbereich VEB von jeweils 0.5 m ober- und unterhalb einer Achse A in einer Höhe H von ca. 0.6 m. Eine Distanzmessung DM durch den Distanzsensor 2a erfolgt Linear bis in eine Distanzmessungs-Nennreichweite NRw_{DM} von 1.3 m. Die Distanzmessung DM entspricht der Achse A, grundsätzlich jedoch kann die Distanzmessung DM auch in jede beliebige andere Richtung erfolgen.

Die Fig. 3 zeigt schematisch die Draufsicht der beispielhaften Anordnung der Sensorik 200a des erfindungsgemässen Sicherheitssystems 100a aus der Fig. 2. Auf der Y-Achse ist nun eine Erfassungsbreite EB dargestellt, die bei einem ebenfalls ca. 30-grädigen Öffnungswinkel Öw₂ einen horizontalen Erfassungsbereich HEB der Bewegungserkennung BE bzw. des Bewegungsmelders 1a ergibt.

In der Fig. 4 ist eine weitere Ausgestaltungsvariante eines erfindungsgemässen Sicherheitssystems 100b schematisch dargestellt, das zwar grundsätzlich die gleichen Komponenten, nämlich im Wesentlichen, ohne alle Verbindungsleitungen, Interfaces und Ein- und Ausgänge aufzuzählen, einen Bewegungsmelder 1b, einen Distanzsensor 2b, einen Microkontroller 15a, einen Timer 16a und ein Kommunikationsmodul 36a umfasst. Eine Sensorik 200b umfasst den Bewegungsmelder 1b und den Distanzsensor 2b.

Das Kommunikationsmodul des erfindunsemässen Sicherheitssystems umfasst nebst dem GSM-Modul mindestens ein WLAN-Modul und eine andere Version nebst dem GSM- und dem WLAN-Modul mindestens ein GPS-Modul. KNX- und Ethernet-Modul sind optional.

### Bezugszeichenliste

1, 1a, 1b - Infrarot-Bewegungsmelder, Bewegungsmelder
2, 2a, 2b - Distanzsensor
3, 3a - Verbindungsleitung
4, 4a - Testleitung
5, 5a - Interruptsignal-Leitung
6, 6a - Verbindungsleitung
7, 7a - Einschaltleitung
8, 8a - Analog-Digital-Anschluss
9, 9a - digitaler Ausgang
10, 10a - digitaler Eingang
11, 11a - Bewegungsmelder-Interface
12, 12a - Analog-Digital-Anschluss
13, 13a - digitaler Ausgang
14, 14a - Distanzsensor-Interface
15, 15a - Mikrocontroller, Mikroprozessor
16, 16a - Timer
17, 17a - UART-Schnittstelle
18, 18a - Test-Interface
19, 19a - simples Kommunikations-Interface
20 - Einschaltleitung
21, 21a - digitaler Ausgang
22 - permanente Verbindungsleitung
23, 23a - digitaler Ausgang
24 - Testleitung
25, 25a - Analog-Digital-Anschluss
26 - Funksender
27 - Funkverbindung
28 - Notruf-Telefoneinheit
29, 29a - komplexes Kommunikations-Interface
30, 30a - digitaler Ausgang
31, 31a - Einschaltleitung
32, 32a - Analog-Digital-Anschluss
33, 33a - Testleitung
34, 34a - UART-Schnittstelle
35, 35a - permanente Verbindungsleitung
36, 36a - Kommunikationsmodul
37, 37a - Alarmausgabe-Schnittstelle
38, 38a - digitaler Ausgang von 37
39, 39a - Verbindungsleitung
40, 40a - Alarmeinheit
41, 41a - Hinweissignale-Interface
42, 42a - digitaler Ausgang, wobei n ganze Zahl grösser Null
43, 43a - Verbindungsleitung
44, 44a - Signalisationseinrichtung, Display
45, 45a - Benutzereingabe-Interface
46, 46a - digitaler Eingang, wobei n ganze Zahl grösser Null
47, 47a - Verbindungsleitung
48, 48a - Steuer- und Schalteinheit
49, 49a - Spannungsüberwachung
50, 50a - Verbindungsleitung
51, 51a - Analog-Digital-Anschluss
52, 52a - Energieversorgung
53, 53a - Stromausgang
54 - Empfangs- und Bedieneinheit, Smartphone
100, 100a, 100b - Sicherheitssystem
200, 200a, 200b - Sensorik
A - Achse
AS - Alarmsignal
BE - Bewegungserkennung
DM - Distanzmessung
DmS - Distanzmessungs-Signal
EB - Erfassungsbreite
G - Gehäuse
H - Höhe
HEB - horizontaler Erfassungsbereich
HS - Hinweissignal
MH - Montagehöhe
NRw_{BE} - Bewegungserkennungs-Nennreichweite
NRw_{DM} - Distanzmessungs-Nennreichweite
Öw₁, Öw₂ - Öffnungswinkel
SS - Steuer- bzw. Schaltsignal
ssA - sensorseitiger Alarm
tsA - telefonseitiger Alarm
VEB - vertikaler Erfassungsbereich
W - Wand
ZI - Zeitintervall

## Patentansprüche

1. Sicherheitssystem (100) zur Bewegungserkennung in mindestens einem Raum, wobei das Sicherheitssystem (100) mindestens eine Sensorik-Vorrichtung (200) mit einem Bewegungsmelder (1) und einem Distanzsensor (2) umfasst und wobei der Distanzsensor ausgebildet ist die Bewegung zu messen und wobei das Sicherheitssystem einen Mikrocontroller umfasst, der ausgebildet ist einen Distanz Erst Istwert des Distanzsensors mit einem Distanz Zweit Istwert des Distanzsensors abzugleichen, und daraus ein Distanzmessungs-Signal (DmS) zu erzeugen, mit dem mindestens ein Timer (16) ausgelöst wird und nach Ablauf eines Zeitintervalls (ZI) ein systeminternes sensorseitiges Alarmsignal auszugeben und wobei ein Kommunikationsmodul (36) des Sicherheitssystems (100) mindestens ein GSM-Modul umfasst, das ausgebildet ist, getriggert durch das systeminterne sensorseitige Alarmsignal eine Notruf-SMS zu versenden und wobei das Kommunikationsmodul (36) mindestens ein Ethernet/WLAN-Modul umfasst und wobei das Sicherheitssystem eine externe Empfangs- und Eingabeeinheit (54), beispielsweise ein Smartphone, umfasst und der Bewegungsmelder ausgebildet ist, bei einer Bewegungserkennung ein Signal an den Mikrocontroller (15) abzugeben und dadurch die Stromversorgung des Distanzsensors (2) einzuschalten.

2. Sicherheitssystem (100) nach Anspruch 1, **dadurch gekennzeichnet, dass** in den Mikrocontroller (15) ein Schwellenwert für den absoluten Wert des Distanzmessungs-Signals (DmS) eingebbar ist, der Mikrocontroller (15) einen Abgleich zwischen dem Schwellenwert und dem absoluten Wert des Distanzmessungs-Signals (DmS) durchführt und beim Überschreiten des Schwellenwertes den Timer (16) triggert.

3. Sicherheitssystem (100) nach einem der vorhergehenden Ansprüche, **dadurch gekennzeichnet, dass** das Sicherheitssystem (100) ein Netzwerk von mehreren Sensorik-Vorrichtungen (200) umfasst, die gemeinsam mit der externen Eingabe- und Empfangseinheit (54) steuerbar sind und den Sensorik-Vorrichtungen (200) unterschiedliche Funktionen zuweisbar sind.

4. Sicherheitssystem (100) nach einem der vorhergehenden Ansprüche, **dadurch gekennzeichnet, dass** das Kommunikationsmodul (36) zusätzlich zu den GSM und Ethernet/WLAN Modulen noch mindestens ein KNX-, TCPIP-, und/oder GPS-Modul umfasst.

5. Sicherheitssystem (100) nach einem der vorhergehenden Ansprüche, **dadurch gekennzeichnet, dass** das Kommunikationsmodul (36) ein VoIP-Modul umfasst.

6. Sicherheitssystem (100) nach einem der vorhergehenden Ansprüche, **dadurch gekennzeichnet, dass** das Sicherheitssystem (100) in einen Abwesenheits- bzw. Ferienmodus schaltbar ist, der durch eine Bewegungserkennung durch den Bewegungsmelder (1) oder durch den Distanzsensor (2) automatisch abschaltbar ist und zeitverzögert wieder aktivierbar ist.

7. Sicherheitssystem (100) nach einem der vorhergehenden Ansprüche, **dadurch gekennzeichnet, dass** der Mikrocontroller (15) eine Testfunktion mit einem Zeitraffer umfasst.

8. Sicherheitssystem (100) nach einem der vorhergehenden Ansprüche, **dadurch gekennzeichnet, dass** der Timer (16) periodisch den Ablauf eines Selbsttests des Sicherheitssystems (100) triggert und die Daten des Selbsttests in einem Fehlerspeicher speicherbar sind.

9. Sicherheitssystem (100) nach einem der vorhergehenden Ansprüche, **dadurch gekennzeichnet, dass** das Sicherheitssystem (100) einen Empfänger als Gateway für weitere Alarmierungskomponenten umfasst.

10. Sicherheitssystem (100) nach einem der vorhergehenden Ansprüche, **dadurch gekennzeichnet, dass** das Sicherheitssystem (100) zur Alarmauslösung ein Mikrofon und eine Spracherkennungs-Software umfasst, die lernfähig und personalisierbar ist, wobei die Alarmauslösung vorzugsweise durch Schlüsselwörter gesichert ist.

11. Sicherheitssystem (100) nach einem der vorhergehenden Ansprüche, **dadurch gekennzeichnet, dass** das Sicherheitssystem (100) eine Gegensprechanlage mit einer Freisprechfunktion umfasst.

12. Sicherheitssystem (100) nach einem der vorhergehenden Ansprüche, **dadurch gekennzeichnet, dass** die Energieversorgung (52) einen Akku umfasst, der mittels einer Induktionsschleife aufladbar ist.

13. Sicherheitssystem (100) nach einem der vorhergehenden Ansprüche, **dadurch gekennzeichnet, dass** das Sicherheitssystem (100) eine Kamera und oder einen Scanner zum Erfassen des Belegungsbildes einer Tablettenschachtel umfasst.

14. Verfahren zur Anwendung eines Sicherheitssystems (100) nach einem der vorhergehenden Ansprüche, **dadurch gekennzeichnet, dass** folgende Verfahrensschritte ausgeführt werden:
a) - Erfassen einer Bewegung mittels des Bewegungsmelders (1);
b) - Einschalten des Distanzsensors (2) bei einer erfassten Bewegung;
c) - Durchführen einer Distanzmessung (DM) zu dem bewegten Objekt oder bewegten Person und Weiterleiten eines Distanzmessungs-Signals (DmS) an den Mikroprozessor (15);
d) - Abgleichen des Distanzmessungs-Signals (DmS) mit einem vorgegebenen Schwellenwert;
e) - Einschalten des Timers (16) bei Überschreiten des Schwellenwerts;
f) - Absetzen eines sensorseitigen Alarms bei Verstreichen eines vorgegebenen Zeitintervalls (ZI) des Timers (16);
g) - Versenden der Notruf-SMS durch Einschalten des GSM-Moduls.

## Claims

1. Security system (100) for detecting movement in at least one room, wherein the security system (100) comprises at least one sensor device (200) with a motion detector (1) and one distance sensor (2), and wherein the distance sensor is adapted to measure the movement and wherein the security system comprises a microcontroller which is designed to compare a distance-first-actual-value of the distance sensor with a distance-second-actual-value of the distance sensor, and to generate a distance measurement signal (DmS), with which at least one timer (16) is triggered, and to output, after a time interval (Zl), an system-internal sensor-side alarm signal and whereby a communication module (36) of the security system (100) comprises at least a GSM module that is designed, triggered by the system-internal sensor-side alarm signal, to send an emergency call SMS and wherein the communication module (36) comprises at least one Ethernet/WLAN module and wherein the security system comprises an external receiving and input unit (54), for example a smartphone, and wherein the motion detector is designed, upon a motion detection, to give away a signal to the microcontroller (15) and thereby to switch on the power supply of the distance sensor (2).

2. Safety system (100) according to claim 1, **characterised in that** a threshold value for the absolute value of the distance measurement signal (DmS) can be entered into the microcontroller (15), **in that** the microcontroller (15) performs an adjustment between the threshold value and the absolute value of the distance measurement signal (DmS) and triggers the timer (16) when the threshold value is exceeded.

3. Security system (100) according to any one of the preceding claims, **characterised in that** the safety system (100) comprises a network of several sensor devices (200) which can be controlled together with the external input and receiver unit (54) and can assign different functions to the sensor devices (200).

4. Security system (100) according to any one of the preceding claims, **characterised in that** the communication module (36) comprises at least one KNX, TCPIP and/or GPS module in addition to the GSM and Ethernet/WLAN modules.

5. Security system (100) according to any one of the preceding claims, **characterised in that** the communication module (36) comprises a VoIP module.

6. Security system (100) according to any one of the preceding claims, **characterised in that** the security system (100) can be switched to an absence or holiday mode, which can be automatically switched off by motion detection by the motion detector (1) or by the distance sensor (2) and can be reactivated with a time delay.

7. Security system (100) according to any one of the preceding claims, **characterised in that** the microcontroller (15) comprises a test function with a time lapse.

8. Security system (100) according to any one of the preceding claims, **characterised in that** the timer (16) periodically triggers the function of a self-test of the safety system (100) and the self-test data can be stored in a fault memory.

9. Security system (100) according to any one of the preceding claims, **characterised in that** the security system (100) comprises a receiver as a gateway for further alarm components.

10. Security system (100) according to any one of the preceding claims, **characterised in that** the security system (100) for triggering an alarm comprises a microphone and speech recognition software which is capable of learning and can be personalised, wherein the alarm triggering is preferably secured by keywords.

11. Security system (100) according to any one of the preceding claims, **characterised in that** the security system (100) comprises an intercom system with a hands-free function.

12. Security system (100) according to any one of the preceding claims, **characterised in that** the power supply (52) comprises a rechargeable battery that can be charged by means of an induction loop.

13. Security system (100) according to any one of the preceding claims, **characterised in that** the security system (100) comprises a camera and/or a scanner for capturing the occupancy image of a tablet box.

14. Method for using a security system (100) according to any one of the preceding claims, **characterised in that** the following method steps are carried out:
a) - detecting of a movement by means of the motion detector (1);
b) - switching on the distance sensor (2) in the event of a detected movement;
c) - performing a distance measurement (DM) to the moving object or moving person and forwarding a distance measurement signal (DmS) to the microprocessor(15);
d) - calibrating of the distance measurement signal (DmS) with a threshold value;
e) - switching on the timer (16) when the threshold value is exceeded;
f) - triggering of a sensor-side alarm on expiry of a preset time interval (ZI) of the timer (16);
g) - sending the SMS emergency call by powering on the GSM module.

## Revendications

1. Système de sécurité (100) pour la détection de mouvement dans au moins une pièce, le système de sécurité (100) comprenant au moins un dispositif de détection (200) comprenant un détecteur de mouvement (1) et un capteur de distance (2) et où le capteur de distance est formé pour mesurer le mouvement et où le système de sécurité comprend un microcontrôleur qui est adapté pour comparer une première valeur réelle de distance du capteur de distance avec une deuxième valeur réelle de distance du capteur de distance, et, à partir de là, de générer un signal de mesure de distance (DmS), avec lequel au moins une minuterie (16) est déclenchée et, après l'écoulement d'un délai de temps (ZI), de générer un signal d'alarme interne au capteur, et où un module de communication (36) du système de sécurité (100) comprend au moins un module GSM, qui est adapté, déclenché par le système d'alarme interne au capteur, d'envoyer un texto d'urgence et où le module de communication (36) comprend au moins un module ethernet / WLAN et où le système de sécurité comprend une unité de réception et d'entrée externe (54), par exemple un smartphone, et où le détecteur de mouvement est formé, lors d'une détection de mouvement, pour envoyer un signal au microcontrôleur (15) et ainsi mettre en marche l'alimentation électrique du détecteur de distance (2).

2. Système de sécurité (100) selon la revendication 1, **caractérisé en ce qu'**une valeur de seuil pour la valeur absolue du signal de mesure de distance (DmS) peut être introduite dans le microcontrôleur (15), **en ce que** le microcontrôleur (15) effectue un réglage de la valeur absolue du signal de mesure de distance (DmS) entre la valeur seuil et la valeur absolue du signal de mesure de distance (DmS) et déclenche la minuterie (16) en cas de dépassement de la valeur seuil.

3. Système de sécurité (100) selon l'une quelconque des revendications précédentes, **caractérisé en ce que** le système de sécurité (100) comprend un réseau de plusieurs dispositifs de détection (200) qui peuvent être commandés conjointement avec l'unité d'entrée et de réception externe (54) et différentes fonctions peuvent être attribuées aux dispositifs de détection (200).

4. Système de sécurité (100) selon l'une quelconque des revendications précédentes, **caractérisées en ce que** le module de communication (36) comprend, en plus des modules GSM et Ethernet/WLAN, au moins un module KNX, TCPIP, et/ou GPS.

5. Système de sécurité (100) selon l'une quelconque des revendications précédentes, **caractérisé en ce que** le module de communication (36) comprend un module VoIP.

6. Système de sécurité (100) selon l'une quelconque des revendications précédentes, **caractérisé en ce que** le système de sécurité (100) peut être commuté dans un mode absence ou vacances qui peut être désactivé automatiquement par une détection de mouvement par le détecteur de mouvement (1) ou par le capteur de distance (2) et qui peut être réactivé avec une temporisation.

7. Système de sécurité (100) selon l'une quelconque des revendications précédentes, **caractérisé en ce que** le microcontrôleur (15) comprend une fonction de test avec une accélération du temps.

8. Système de sécurité (100) selon l'une quelconque des revendications précédentes, **caractérisé en ce que** la minuterie (16) déclenche périodiquement le déroulement d'un autotest du système de sécurité (100) et **en ce que** les données de l'autotest peuvent être enregistrées dans une mémoire d'erreurs.

9. Système de sécurité (100) selon l'une quelconque des revendications précédentes, **caractérisé en ce que** le système de sécurité (100) comprend un récepteur servant de passerelle pour d'autres composants d'alarme.

10. Système de sécurité (100) selon l'une quelconque des revendications précédentes, **caractérisé en ce que** le système de sécurité (100) pour le déclenchement de l'alarme comprend un microphone et un logiciel de reconnaissance vocale qui est capable d'apprentissage et de personnalisation, où le déclenchement de l'alarme est de préférence sécurisé par des mots clés

11. Système de sécurité (100) selon l'une quelconque des revendications précédentes, **caractérisé en ce que** le système de sécurité (100) comprend un interphone avec une fonction mains libres.

12. Système de sécurité (100) selon l'une quelconque des revendications précédentes, **caractérisé en ce que** l'alimentation en énergie (52) comprend une batterie qui peut être chargée au moyen d'une boucle d'induction.

13. Système de sécurité (100) selon l'une des revendications précédentes, **caractérisé en ce que** le système de sécurité (100) comprend une caméra et/ou un scanner pour capturer l'image d'occupation d'une boîte de comprimés.

14. Procédé d'utilisation d'un système de sécurité (100) selon l'une quelconque des revendications précédentes, **caractérisé en ce que** les étapes de procédé suivantes sont exécutées :
a) - détecter un mouvement au moyen du détecteur de mouvement (1) ;
b) - mettre en marche le capteur de distance (2) en cas de détection d'un mouvement ;
c) - effectuer une mesure de distance (DM) par rapport à l'objet ou à la personne en mouvement et transmettre un signal de mesure de distance (DmS) au microcontrôleur(15) ;
d) - comparer le signal de mesure de distance (DmS) avec un valeur seuil ;
e) - activer la minuterie (16) en cas de dépassement de la valeur seuil ;
f) - déclencher une alarme côté capteur en cas de dépassement de la durée de l'alarme d'un intervalle de temps (ZI) prédéfini de la minuterie (16) ;
g) - envoyer le SMS d'urgence par l'intermédiaire de l'enclenchement du module GSM.
